# FASCICULE DE BREVET EUROPEEN

(11) **EP 0 025 388 B1**
(45) Date de publication et mention de la délivrance du brevet: **30.05.1984**
(21) Numéro de dépôt: 80401243.3
(22) Date de dépôt: 29.08.1980
(51) Int. Cl.: G08G 1/01, G08G 1/08

(54) **Dispositif de mesure pour un indicateur de circulation et système de signalisation comportant un tel dispositif**
Messvorrichtung für einen Strassenverkehrsparameter und Signalisierungssystem mit einer solchen Vorrichtung
Measuring device for a road traffic parameter and signalling system comprising such a device

(30) Priorité: 07.09.1979 FR 7922451
(43) Date de publication de la demande: 18.03.1981
(73) Titulaire: THOMSON-CSF, 75008 Paris (FR)
(72) Inventeur: Marcy, Raymond, F-75360 Paris Cedex 08 (FR)
(74) Mandataire: Benoit, Monique

## Description

La présente invention concerne un dispositif de mesure d'un indicateur de circulation, et un système de signalisation comportant un tel dispositif.

A certains endroits du réseau routier, et en particulier dans les villes, un système de signalisation est nécessaire afin de régulariser la circulation. Pour ce faire on utilise par exemple un système de signalisation optique permettant de favoriser l'écoulement du trafic sur un tronçon routier plutôt que sur un autre, de façon à régulariser le trafic en particulier aux intersections de rues ou de routes à grande circulation ou à circulation très différente.

Selon l'art antérieur, ces systèmes de signalisation, du type par exemple optique, ont des périodes de répétition fixes. Cette valeur prédéterminée et fixe du temps de passage des véhicules provenant d'un tronçon routier déterminé, peut provoquer des risques d'embouteillage à ce carrefour; en effet, les conditions de circulation évoluent différemment au cours d'une même journée sur les tronçons de voie aboutissant à un même carrefour. Il est donc nécessaire de tenir compte des variations de trafic sur les différents tronçons routiers aboutissant à un même carrefour. D'autre part, l'utilisation de plus en plus importante de véhicules lourds et longs du type autobus ou poids lourds semi-remorques, rend nécessaire, à l'arrivée d'un tel véhicule, la modification de la période du système de signalisation optique de façon à leur permettre une traversée aisée de cette intersection de tronçons routiers.

Pour remédier à cet inconvénient, l'art antérieur utilise des dispositifs permettant de définir certains indicateurs de trafic ou certaines grandeurs caractéristiques du trafic routier sur un tronçon donné.

Les plus utilisées, du fait de leur simplicité de mesure, correspondent au débit de véhicules par unité de temps, à la vitesse moyenne des véhicules passant à un point donné, à la concentration des véhicules sur un tronçon donné, au taux d'occupation par les véhicules passant par ce tronçon. La commande directe des systèmes de signalisation optique, par exemple à une intersection de tronçon routier, en fonction des valeurs obtenues par la mesure des paramètres précédents, présente de nombreux inconvénients. Des mesures on été faites en réseau urbain sur des tronçons supportant des trafics très différents. Cette comparaison étant fondée sur les mesures de la vitesse, du débit, de la concentration ou du taux d'occupation par exemple, la valeur moyenne des écarts obtenus pour la commande de signalisation de l'intersection du tronçon routier était faible. Ceci montre qu'il existe des ambiguïtés, pouvant être très gênantes, si l'on considère uniquement l'un des paramètres précédents.

Il est connu par un article de Girard, intitulé «L'électronique donne la chasse aux bouchons» (Inter Electronique, vol. 26, no 18, 19.11.79, pages 44-48) d'opérer une régulation du trafic par délestage d'une voie principale sur une voie secondaire au vu d'un indicateur de trafic constitué par le temps de parcours de la voie principale. Ce temps de parcours est fonction du «taux d'occupation» de la voie principale, c'est-à-dire à sa densité spatiale d'occupation. Un tel dispositif s'avère insuffisant dans certains cas du fait qu'une densité d'occupation donnée peut correspondre à des situations réelles très différentes, et par là même ne pas rendre compte correctement du trafic.

La présente invention vise à remédier à ces inconvénients en définissant un nouvel indicateur ou paramètre, fonction à la fois de la densité spatiale d'occupation d'un tronçon donné et de la vitesse moyenne des véhicules passant sur ce tronçon.

Selon une caractéristique principale de l'invention, le dispositif de mesure d'un indicateur de la circulation sur un tronçon de longueur L d'une voie de circulation, comportant un premier circuit de calcul déterminant la densité d'occupation spatiale DE (t) sur le tronçon considéré en fonction du temps égal au quotient de la somme des longueurs des véhicules circulant sur ledit tronçon par sa longueur, est caractérisé par un second circuit de calcul déterminant la vitesse moyenne des véhicules sur ledit tronçon, calculée sur un temps T déterminé, et un troisième circuit de calcul déterminant le quotient de la densité d'occupation spatiale DE par la vitesse moyenne des véhicules VM, d'après l'équation P(t) = α · DE(t)/VM. où l'indicateur P(t) est appelé «pénibilité», et a représente une constante sans dimension facilitant la manipulation de l'indicateur, cet indicateur commandant directement les feux de signalisation dudit tronçon.

D'autres avantages et caractéristiques de l'invention ressortiront de la description qui suit de deux exemples de réalisation, donnée à l'aide des figures qui représentent:
- la fig. 1, un exemple de réalisation du dispositif selon l'invention;
- la fig. 2, un second exemple de réalisation du dispositif selon l'invention.

Comme il a été dit précédemment le procédé mis en oeuvre par le dispositif selon l'invention, utilise un paramètre variable P(t) que l'on appellera dans la suite de la description la pénibilité et qui est définie par: où DE(t) correspond à la mesure de la densité spatiale d'occupation d'un tronçon donné de longueur L en fonction du temps t et VM la vitesse moyenne des véhicules passant sur ce tronçon de longueur L.

Le dispositif selon l'invention comporte donc au moins deux circuits de calcul, le premier déterminant la densité spatiale d'occupation et la vitesse moyenne des véhicules passant sur ce tronçon, le deuxième circuit de calcul effectuant la mesure de la pénibilité P(t) en fonction des deux paramètres variables précédents.

La fig. 1 montre un exemple de réalisation du dispositif selon l'invention pour un tronçon routier ne comportant qu'une seule voie. Il comporte un premier circuit de mesure locale 1 permettant de déterminer la vitesse et la longueur des véhicules entrant sur le tronçon routier de longueur L choisi, un second circuit de mesure locale 3 situé à la sortie du tronçon routier de longueur L, ce second circuit de mesure locale ne déterminant que la vitesse des véhicules sortant du tronçon routier. Ces deux circuits de mesure locale 1 et 3 sont respectivement connectés à deux circuits 4 et 8 de détermination des vitesses moyennes d'entrée Vem et de sortie Vsm des véhicules sur le tronçon routier 11; ces deux circuits de détermination des vitesses moyennes d'entrée et de sortie 4 et 8 sont connectés d'une part à un ensemble de circuits mémoire, du type registre à décalage 10, et d'autre part à un circuit de détermination 9 de la vitesse moyenne VM des véhicules sur l'ensemble du tronçon routier 11 de longueur L. L'ensemble de circuits mémoire du type registre à décalage 10, est connecté à un circuit 12 de détermination de la densité d'occupation spatiale DE(t). La sortie de ce circuit de détermination de la densité d'occupation spatiale 12 ainsi que le circuit 9 de détermination de la vitesse moyenne VM des véhicules sur le tronçon routier 11 sont connectés au circuit de calcul 20 de la pénibilité P(t). La sortie de ce circuit 20 de calcul de la pénibilité est connectée à une borne de sortie 21 par l'intermédiaire d'un comparateur 47. Un circuit mémoire 61 est également connecté au circuit 20 de calcul de la pénibilité P(t). L'ensemble de circuits mémoire 10 du type registre à décalage comporte au moins trois circuits de mémoire du type registre à décalage 5, 6, 7 connectés en série.

Le circuit de mesure locale 1 situé à l'entrée du tronçon routier 11 de longueur L, détecte le passage de chacun des véhicules entrant sur ce tronçon routier. Il transmet alors pour chaque véhicule entrant sur le tronçon routier 11 d'une part la vitesse Vei de ce véhicule au point de mesure, d'autre part la longueur Li de ce véhicule, sous forme d'une succession ininterrompue d'impulsions binaires dont le nombre est directement proportionnel à la longueur du véhicule considéré. Cette succession d'impulsions binaires d'amplitude unité est introduite dans l'ensemble de circuits mémoire du type registre à décalage 10 et plus particulièrement dans le premier circuit mémoire du type registre à décalage 5. La vitesse de propagation du mot binaire correspondant à une succession d'impulsions binaires unité dans ce registre mémoire du type à décalage 5 est commandée par un circuit d'horloge non représenté ici et compris dans le circuit mémoire 5, la fréquence de ce circuit d'horloge étant directement proportionnelle à la vitesse moyenne Vem des véhicules à l'entrée du tronçon routier 11. La valeur de la vitesse moyenne d'entrée des véhicules sur le tronçon routier 11 déterminée par le circuit 4, ainsi que la valeur de la vitesse moyenne de sortie de ces mêmes véhicules du tronçon routier 11 déterminée par le circuit 8, sont appliquées au circuit 9 de détermination de la vitesse moyenne VM des véhicules sur l'ensemble du tronçon routier 11; cette valeur VM moyenne est définie par: VM = (Vem + Vsm)/2. La vitesse de transmission par décalages successifs dans le second circuit mémoire 6 des mots binaires représentant la longueur des véhicules situés sur le tronçon 11, est commandée par un circuit d'horloge dont la fréquence est directement proportionnelle à la vitesse VM précédemment définie. De même, le troisième circuit mémoire 7, également du type registre à décalage, connecté à la sortie du second circuit mémoire 6, est commandé par un circuit d'horloge non représenté ici, dont la fréquence est directement proportionnelle à la vitesse moyenne de sortie du véhicule du tronçon routier 11 considéré.

Le circuit de détermination de la densité d'occupation spatiale 12, mesure en permanence le rapport entre la somme des longueurs Li de chaque véhicule se trouvant sur le tronçon routier, et la longueur L de ce tronçon routier. Pour arriver à ce résultat, elle reçoit en permanence, sous forme d'une sortie parallèle de l'ensemble de circuits mémoire 10 du type registre à décalage, le contenu de ces circuits mémoire. La longueur totale occupée par les véhicules sur ce tronçon routier est alors déterminée par simple comptage des impulsions unité contenues dans ces circuits mémoire 10. Pour arriver à ce résultat, le circuit 12 de détermination de la densité d'occupation spatiale peut comporter un circuit de calcul du type microprocesseur permettant d'effectuer le comptage et la mesure du rapport entre la somme des longueurs des véhicules et la longueur L du tronçon routier 11. La capacité des circuits mémoire 5, 6, 7 utilisés dépend du nombre d'impulsions binaire unité que l'on envisage pour représenter une longueur déterminée. Il est clair que la précision de mesure de la longueur des véhicules se trouvant sur le tronçon routier 11, dépend directement de la longueur correspondant à la transmission d'une impulsion unité par le circuit de mesure locale 1 et par conséquent, de la fréquence d'échantillonnage de ce circuit de mesure locale 1. L'accroissement de la précision de mesure de la longueur des véhicules et donc de la détermination de la densité d'occupation spatiale DE(t) engendre également une augmentation de la capacité et donc de l'encombrement et du coût de l'ensemble des circuits mémoire 10. La capacité de ces circuits mémoire 10 et donc la précision de mesure sont ainsi déterminées en fonction du tronçon routier auquel on désire appliquer ce dispositif.

La limitation de l'exemple précédent de réalisation du dispositif selon l'invention à une seule voie apparaît donc clairement dans ce qui précède; en effet, les registres à décalage 5, 6, 7 ne peuvent que représenter l'image de véhicules circulant sur une seule file et donc correspondant à un trafic sur une seule voie. Le signal DE(t) de la densité d'occupation spatiale issu du circuit 12, est transmis sous forme de mots binaires au circuit 20 de calcul de la valeur P(t) de la pénibilité. Le circuit de calcul 20 de la pénibilité délivre donc une valeur P(t) égale au rapport de la densité d'occupation spatiale DE(t) sur la vitesse moyenne VM des véhicules sur le tronçon L qui est renouvelé au rythme de transmission des impulsions binaires du circuit de mesure locale 1. Cette valeur de la pénibilité P(t) est multipliée par une constante a contenue dans une mémoire 61; le rôle de cette constante a est d'obtenir des valeurs de pénibilité plus facile à manipuler. Une valeur préférentielle de cette constante a est telle que a = 10. Ce signal de pénibilité P(t) commande le système de signalisation par exemple du type optique d'un carrefour de tronçon routier.

Une variante préférentielle de la commande du système de signalisation, se fera par l'intermédiaire d'un comparateur 47 comparant en permanence les valeurs de la pénibilité P(t) issues du circuit de calcul 20 avec des coefficients constants prédéterminés Pₒ, P'ₒ contenus dans une mémoire pouvant être comprise dans le comparateur 47. Ce comparateur 47 délivre alors un signal de commande au système d'utilisation si P(t) est supérieur ou égal à Pₒ et/ou P(t) inférieur ou égal à P'ₒ. Pₒ et P'ₒ étant des nombres dont les valeurs sont prédéterminées. Ce dernier mode de commande du système de signalisation est plus simple et s'adapte plus facilement aux systèmes existants de signalisation, par exemple du type optique.

La fig. 2 représente un second exemple de réalisation du dispositif selon l'invention, plus particulièrement utilisable pour un tronçon routier de longueur L multivoies.

Il comporte un ensemble de circuits 60 permettant, à partir des mesures aux deux extrémités d'un tronçon routier 11 de longueur L, de déterminer la longueur et la vitesse d'entrée et de sortie des véhicules 2 sur le tronçon routier 11, et d'en déduire la valeur de la densité d'occupation spatiale DE(t) ainsi que la vitesse moyenne des véhicules VM sur ce tronçon routier 11. Un circuit 20 de calcul de la pénibilité P(t), connecté à une mémoire 61 contenant la valeur du coefficient a, délivre le signal de la pénibilité P(t) défini par:

Ce signal est transmis à un comparateur 47 identique à celui décrit dans l'exemple de réalisation de la fig. 1 et à un circuit de calcul 48, délivrant à une borne d'utilisation 50 le signal correspondant à la fonction F(P(t)). Un circuit mémoire 62 dans lequel sont stockées les valeurs Pₒ et P'ₒ des seuils prédéterminés, est connecté à une des entrées du comparateur 47. De façon préférentielle, mais non limitative, le circuit 48 recevant le signal de pénibilité P(t) délivre à la borne d'utilisation 50 le signal correspondant à la fonction log (1 + P(t)). La fonction VPt(t) peut également être employée.

L'ensemble de circuits de calcul 60, outre le circuit de mesure locale 1 identique à celui décrit dans l'exemple de réalisation de la fig. 1, et délivrant les signaux correspondant à la longueur et à la vitesse des véhicules 2 rentrant sur le tronçon routier 11, le second circuit de mesure locale 3 délivrant un signal correspondant à la vitesse de sortie des véhicules 2 du tronçon routier 11, comporte deux circuits 32 et 33 de détermination de la vitesse moyenne d'entrée et de sortie des véhicules sur le tronçon routier, ces deux circuits 32 et 33 de détermination des vitesses moyennes d'entrée et de sortie étant commandés par un circuit d'horloge 31 déterminant le temps T pendant lequel les vitesses moyennes sont calculées. Les sorties de ces deux circuits de calcul des valeurs moyennes d'entrée et de sortie 32 et 33 sont connectées à un circuit 34 calculant la vitesse moyenne VM des véhicules sur le tronçon routier 11 définie par la demi-somme des valeurs moyennes d'entrée et de sortie des véhicules sur le tronçon routier 11, issues des deux circuits de calcul 32, 33 de ces valeurs moyennes. La sortie de ce circuit 34 de détermination de la vitesse VM moyenne sur le tronçon routier 11, est connectée à un comparateur 36 également connecté à un circuit mémoire 37, comparant la valeur de cette vitesse moyenne à un seuil Va prédéterminé.

La sortie du comparateur 36 est connectée, d'une part au circuit de calcul de la pénibilité 20, et d'autre part à un circuit 38 effectuant le rapport de la longueur L du tronçon routier 11, contenu dans une mémoire 39, avec la valeur VM de la vitesse moyenne des véhicules sur ce tronçon. La valeur T de ce rapport est appliquée à un ensemble d'interrupteurs commandés 40. Cet ensemble d'interrupteurs commandés 40 reçoit également du circuit de mesure locale 1, les signaux correspondant à la longueur des véhicules entrant sur le tronçon routier 11. Cet ensemble d'interrupteurs commandés 40 est connecté à un multiplexeur 45 par l'intermédiaire d'un ensemble de N circuits de sommation 41, identiques. Un circuit d'horloge 35 est connecté aux entrées de commande, d'une part de l'ensemble d'interrupteurs commandés 40 et d'autre part, du multiplexeur 45. La sortie de ce multiplexeur 45 est connectée à un circuit 70 de calcul de la densité d'occupation spatiale du tronçon routier 11, ce circuit 70 étant également connecté au circuit mémoire 39 contenant la valeur L de la longueur du tronçon routier 11. La sortie de ce circuit 70 est connectée au circuit 20 de calcul de la pénibilité P(t).

Les circuits de mesure locale 1 et 3 situés aux extrémités du tronçon routier 11, délivrent les valeurs des vitesses d'entrée et de sortie de ce tronçon routi.er 11, des différents véhicules 2. Les circuits 32 et 33, commandés par le circuit d'horloge 35, déterminent la vitesse moyenne d'entrée et de sortie de ces véhicules 2. Le circuit 34 délivre à partir des valeurs Vme et Vms des vitesses moyennes d'entrée et de sortie des véhicules 2 du tronçon routier 11, la valeur VM calculée comme précédemment de la vitesse moyenne des véhicules 2 sur le tronçon routier 11. Un premier test est fait à la sortie de ce circuit par la comparateur 36, permettant de déclencher une alarme si la vitesse moyenne VM est inférieure à un seuil Va prédéterminé. Ce signal d'alarme est disponible à une borne 80. Ensuite le circuit 38 calcule le temps Tₒ correspondant au temps mis par un véhicule 2 pour parcourir le tronçon routier 11. Chaque circuit de sommation 41 va alors recevoir les signaux correspondant aux longueurs des véhicules issus du premier circuit de mesure locale 1, pendant ce temps Tₒ. Les intervalles de temps Tₒ pendant lesquels chaque circuit de sommation 41 effectue la somme des longueurs Li correspondant aux véhicules entrant sur le tronçon 11, sont décalés les uns par rapport aux autres, pour chaque circuit de sommation 41 d'une valeur égale. L'intervalle de temps de longueur Tₒ pendant lequel l'un des circuits de sommation 41 va effectuer la somme des signaux correspondant aux longueurs des véhicules pénétrant sur le tronçon routier 11, est décalé de l'intervalle de temps Tₒ pendant lequel le circuit de sommation 41 suivant va effectuer la sommation des longueurs des véhicules 2 rentrant sur le tronçon 11, d'un temps égal à T,. Si N représente le nombre de circuits de sommation 41 connecté entre l'ensemble d'interrupteurs commandés 40 et le multiplexeur 45, ce nombre N de circuits de sommation 41 est défini par:

Ainsi, après un temps T₁₁ mesuré à partir de l'instant où le dernier circuit de sommation 41 commence la sommation des signaux correspondant aux longueurs des véhicules rentrant sur le tronçon 11, le premier circuit de sommation 41 recommence à effectuer la somme des longueurs Li des véhicules 2 entrant sur le tronçon 11.

On obtient ainsi une sommation cyclique pendant des intervalles de temps de longueurs constantes égales à Tₒ, décalés les uns par rapport aux autres d'un intervalle de temps constant T_{1'} dépendant du nombre N de circuits de sommation 41 dont on dispose entre l'ensemble d'interrupteurs commandés 40 et le multiplexeur 45. Ce nombre N détermine ainsi la fréquence de renouvellement de l'information de la mesure de la densité d'occupation spatiale DE(t), disponible à la sortie du multiplexeur 45. En fait, la sortie du multiplexeur 45 délivre au rythme des signaux issus du circuit d'horloge 35, les résultats des différentes sommations effectuées pendant des intervalles de temps Tₒ, des longueurs des véhicules rentrant sur le tronçon 11. La valeur de la densité spatiale d'occupation DE(t) est déterminée par un circuit 70 recevant d'une part, la longueur L du tronçon 11 issue d'un circuit mémoire 39, et d'autre part, les signaux issus du multiplexeur 45. Le calcul de la pénibilité P(t) se fait alors de la même façon que pour le dispositif décrit à la fig. 1. Son utilisation pour la commande d'un système de signalisation, par exemple du type optique, peut se faire soit par l'intermédiaire d'un comparateur 47 comme décrit précédemment, soit par l'intermédiaire d'un circuit de calcul 48 transformant la fonction du temps (t) de la pénibilité P(t) en une fonction F(t), cette fonction F étant choisie de façon à obtenir une variation quasi-linéaire de la fonction de pénibilité P(t) lorsque les conditions de trafic sur le tronçon 11 varient.

Des expérimentations ont montré que de façon préférentielle, cette fonction F est une fonction logarithmique. Mais une fonction P(t) peut également être utilisée. Ceci conduit donc à choisir le circuit de calcul 48 de façon à ce que les signaux disponibles sur sa borne de sortie 50, correspondent aux signaux définis par F(t) = βlog (1 + (t)), où P est une constante prédéterminée. Les signaux issus de ce circuit 48 peuvent alors, soit directement commander le système de signalisation optique, soit commander ce même système de signalisation optique mais par l'intermédiaire d'un comparateur non représenté ici et similaire au comparateur 47 décrit précédemment.

On peut évidemment concevoir une réalisation différente du circuit 60 calculant à partir des circuits de mesure locale 1 et 3, d'une part la valeur de la densité d'occupation spatiale DE(t), et d'autre part la vitesse moyenne VM des véhicules sur le tronçon routier 11.

Dans l'exemple de réalisation du dispositif selon l'invention montrée à la fig. 1, le circuit 12 de détermination de la densité d'occupation spatiale, plus particulièrement dans le cas où il comporte un circuit de calcul du type microprocesseur avec ses circuits périphériques, peut directement délivrer un signal de commande au système de signalisation, par exemple du type optique, dans le cas où l'un des véhicules représenté par la succession d'un ensemble d'impulsions binaires unité, correspond à une longueur supérieure et/ou égale à une valeur prédéterminée stockée en permanence dans une mémoire comprise dans le circuit 12 de détermination de la densité d'occupation spatiale. Ceci peut être particulièrement intéressant dans le cas d'un tronçon routier sur lequel de nombreux véhicules lourds par exemple du type autobus ou camions sont amenés à passer.

La commande du système de signalisation par exemple du type optique, commandée par la mesure de la fonction de pénibilité de ce tronçon routier peut alors être doublement commandée, d'une part par la valeur de cette fonction de pénibilité, d'autre part par le signal issu du circuit 12 de détermination de la densité d'occupation spatiale généré à l'arrivée d'un véhicule lourd ou de longueur importante.

On a ainsi décrit un dispositif de mesure de trafic routier et un système de signalisation, plus particulièrement du type optique, comportant un tel dispositif.

## Revendications

1. Dispositif de mesure d'un indicateur de la circulation sur un tronçon (11) de longueur L d'une voie de circulation, comportant un premier circuit de calcul (12) déterminant la densité d'occupation spatiale DE(t) sur le tronçon considéré en fonction du temps, égale au quotient de la somme des longueurs (Li) des véhicules circulant sur ledit tronçon (11) par sa longueur (L), caractérisé par un second circuit de calcul (9-34) déterminant la vitesse moyenne (V_{M}) des véhicules sur ledit tronçon (11), calculée sur un temps T déterminé, et un troisième circuit de calcul déterminant le quotient de la densité d'occupation spatiale DE(t) par la vitesse moyenne des véhicules V_{M}, d'après l'équation P(t) = α · DE(t)/V_{M}, où l'indicateur P(t) est appelé «pénibilité» et a représente une constante sans dimension facilitant la manipulation de l'indicateur, cet indicateur commandant directement les feux de signalisation dudit tronçon (11).

2. Dispositif de mesure de l'indicateur de pénibilité selon la revendication 1, caractérisé en ce que le circuit de détermination (12) de la densité d'occupation spatiale DE(t) comprend au moins trois circuits mémoire du type registre à décalage (5, 6, 7) montés en série, le premier d'entre eux (5) étant commandé par un signal d'horloge dont la fréquence est directement proportionnelle à la mesure de la vitesse moyenne des véhicules à l'entrée du tronçon (11), le second (6) par un signal d'horloge dont la fréquence est directement proportionnelle à la demi-somme des valeurs des vitesses moyennes d'entrée et de sortie des véhicules du tronçon (11), le troisième (7) par un signal d'horloge dont la fréquence est directement proportionnelle à la valeur de la vitesse moyenne de sortie des véhicules du tronçon (11).

3. Utilisation d'un dispositif de mesure selon les revendications 1 ou 2 dans un système de signalisation de feux de circulation dans un réseau routier urbain.

## Claims

1. Measuring device for a traffic indicator on a section (11) of length L of a traffic lane, comprising a first calculation circuit (12) determining the spatial occupation density DE(t) on the section involved in function of time, equal to the quotient of the total of the lengths (Li) of the vehicles travelling on the said section (11) by its length (L), characterized by a second calculation circuit (9-34) determining the average speed (V_{M}) of the vehicles on the said section (11), calculated on a determined time T, and a third calculation circuit determining the quotient of the spatial occupation density DE(t) by the average speed of the vehicles V_{M}, according to the equation P(t) = α · DE(t)V_{M}, wherein the indicator P(t) is called «difficufty» and a represents a constant without dimension facilitating the handling of the indicator, this indicator controlling directly the traffic light signals of the said section (11).

2. Measuring device for the indicator of difficulty according to claim 1, characterized in that the determination circuit (12) of the spatial occupation density DE(t) comprises at least three memory circuits of the shift register type (5, 6, 7) mounted in series, the first among them (5) being controlled by a clock signal the frequency of which is directly proportional to the measurement of the average speed of the vehicles at the entry of the section (11), the second (6) by a clock signal the frequency of which is directly proportional to the half-sum of the values of the average speeds of the entry and exit of the vehicles at the section (11), the third (7) by a clock signal the frequency of which is directly proportional to the value of the average speed of the vehicles at exit from the section (11).

3. Utilization of a measuring device according to claims 1 or 2 in a traffic light signals system in an urban road network.

## Patentansprüche

1. Messvorrichtung eines Verkehrsanzeigers auf einem Streckenabschnitt (11) mit der Länge L einer Verkehrsbahn, der einen ersten Rechenkreis (12) enthält, der die Dichte der Rauminanspruchnahme DE(t) auf dem betreffenden Strekkenabschnitt in bezug auf die Zeit bestimmt, gleich dem Quotienten aus der Summe der Längen (Li) der auf diesem Streckenabschnitt (11) fahrenden Fahrzeuge und seiner Länge (L), gekennzeichnet durch einen zweiten Rechenkreis (9-34) der die Durchschnittsgeschwindigkeit (V_{M}) der Fahrzeuge auf diesem Streckenabschnitt (11) bestimmt, die für eine bestimmte Zeit T errechnet wird, und einen dritten Rechenkreis der den Quotienten aus der Dichte der Rauminanspruchnahme DE(t) und der Durchschnittsgeschwindigkeit Vₘ nach der Gleichung P(t) = α · DE(t)/Vₘ bestimmt, worin die erste Seite P(t) «Schwierigkeit" genannt wird und a eine Konstante ohne Dimension ist, die die Handhabung des Anzeigers erleichtert, wobei dieser Anzeiger die Verkehrslichter dieses Streckenabschnitts (11) direkt steuert.

2. Messvorrichtung des Schwierigkeitsanzeigers nach Anspruch 1, dadurch gekennzeichnet, dass der Bestimmungskreis (12) der Dichte der Rauminanspruchnahme DE(t) wenigstens drei Speicherkreise der Art von Schieberegistern (5, 6, 7) umfasst, die in Reihe geschaltet sind, wobei der erste von ihnen (5) von einem Uhrsignal gesteuert wird, dessen Frequenz direkt proportionell zu der Durchschnittsgeschwindigkeit der Fahrzeuge am Eingang des Streckenabschnitts (11) ist, der zweite (6) von einem Uhrsignal dessen Frequenz direkt proportionell zur halben Summe der Eingangs und Ausgangsdurchschnittsgeschwindigkeiten der Fahrzeuge des Streckenabschnitts (11) ist, der dritte (7) von einem Uhrsignal dessen Frequenz direkt proportionell zu der Ausgangsdurchschnittsgeschwindigkeit der Fahrzeuge des Streckenabschnitts (11) ist.

3. Benützung einer Messvorrichtung nach den Ansprüchen 1 oder 2 in einem Verkehrslichtersystem in einem Strassenortsnetz.
